# EUROPÄISCHE PATENTANMELDUNG

(11) **EP 1 217 691 A1**
(43) Veröffentlichungstag der Anmeldung: **26.06.2002**
(21) Anmeldenummer: 01130129.8
(22) Anmeldetag: 18.12.2001
(51) Int. Cl.: H01R 4/18, H05K 5/00

(54) **Elektronisches Gerät**

(30) Priorität: 22.12.2000 DE 10064464; 03.01.2001 DE 10153103; 16.11.2001 DE 10156128
(71) Anmelder: SIEMENS AKTIENGESELLSCHAFT, 80333 München (DE)
(72) Erfinder: Kaltenbach, Dirk, 65189 Wiesbaden (DE)

(57) **Zusammenfassung**

Die Erfindung bezieht sich auf ein elektronisches Gerät, insbesondere in einem Kraftfahrzeug, mit einem in einem Gehäuse angeordneten elektronischen Bauteil, das eine oder mehrere Anschlussfahnen aufweist, und mit einem in das Gehäuse führenden Kabel, das von einer entsprechenden Anzahl von Leitungen gebildet ist.

Es wird vorgeschlagen, dass jede Anschlussfahne mit der ihr zugeordneten Leitung im Gehäuse mittels einer Quetschverbindung elektrisch leitend verbunden ist. Damit wird ein einfacher Aufbau des Gerätes erzielt, so dass es leicht ohne großen Überwachungsaufwand hergestellt werden kann.

## Beschreibung

Die Erfindung bezieht sich auf ein elektronisches Gerät, insbesondere in einem Kraftfahrzeug, mit einem in einem Gehäuse angeordneten elektronischen Bauteil, das eine oder mehrere Anschlussfahnen aufweist, und mit einem in das Gehäuse führenden Kabel, das von einer entsprechenden Anzahl von Leitungen gebildet ist.

Bei diesem Gerät kann es sich zum Beispiel um einen Sensor, insbesondere um einen Hall-Effekt-Sensor handeln, der u. a. zur Raddrehzahlbestimmung innerhalb eines Systems zur Antiblockierregelung oder als Gurtschlossschalter eingesetzt wird. Das Kabel kann dabei auch in der Weise ausgebildet sein, dass eine Steckerverbindung aufweist, wobei eines der Steckerelemente gehäusefest und das andere Steckerelement, mit dem ersten verbindbar, kabelfest ist.

Derartige Sensoren müssen robust aufgebaut sein, in einem weiten Temperaturbereich funktionieren und mechanisch stabil sein. Außerdem sollen sie leicht und kostengünstig herzustellen sein.
Bisher wurden solche Sensoren so aufgebaut, dass die dafür notwendigen elektronischen Bauteile auf einem Leiterbahnen bildenden metallischen Rahmen aufgeschweißt wurden. Da eine Schweißverbindung von sehr vielen Parametern bestimmt wird, traten bei der Montage mit Robotern häufig Fehler auf, so dass der Ausschuss nur bei sehr sorgfältiger Überwachung der Schweißanlage klein gehalten werden konnte.

Um diesem Nachteil abzuhelfen und außerdem weiterhin die oben genannten Forderungen zu erfüllen, wird vorgeschlagen, dass jede Anschlussfahne mit der ihr zugeordneten Leitung im Gehäuse mittels einer Quetschverbindung elektrisch leitend verbunden ist.

Damit wird zunächst erreicht, das auf einen metallischen Rahmen verzichtet werden kann, was den Aufbau des Geräte deutlich vereinfacht. Besonders vorteilhaft ist aber, dass die Quetschverbindung ohne hohen Überwachungsaufwand von einem Roboter hergestellt werden kann, da die Güte der Quetschverbindung nur von wenigen leicht einhaltbaren Parametern bestimmt wird.

Typischerweise besteht eine Quetschverbindung aus einer Quetschhülse, die in ihrem Ursprungszustand eine zu einer Seite offene Halbschale bildet, in der das zu kontaktierende Leitungs- oder Anschlussfahnenende eingelegt wird. Zur Herstellung einer Verbindung werden die Seitenwände der Halbschale definiert verformt, beispielsweise nach innen gedrückt, wobei die Enden in der verformten Hülse festgeklemmt werden und eine elektrisch leitende Verbindung mit der Hülse eingehen. Eine solche Quetschverbindung wird auch als Verkrimpung bezeichnet.

Als Weiterbildung der Erfindung wird vorgeschlagen, dass jede Quetschverbindung aus zwei elektrisch leitend miteinander verbundenen Quetschhülsen besteht, wobei die eine Quetschhülse das Ende der Anschlussfahne und die andere das Ende der Leitung aufnimmt. Vorzugsweise sind die beiden Quetschhülsen in axialer Richtung hintereinander angeordnet.

Die Miniaturisierung von elektronischen Bauteilen ist sehr weit fortgeschritten, so dass z. B. in einem Baustein ein magnetfeldsensitives Element sowie die nötigen Ansteuerelemente angeordnet sind. Einige Bauteile, wie z. B. ein Kondensator mit hoher Kapazität, müssen wegen ihrer Größe aber immer noch gesondert aufgebaut werden. Für einen solchen Fall wird vorgeschlagen, dass in den Quetschhülsen für die Leitungen außerdem die Anschlussfahnen eines weiteren elektronischen Bauteils aufgenommen sind.

Bei dem bisher vorgeschlagen Aufbau kann die Verbindung der Bauteile mittels der Quetschverbindung zunächst außerhalb des Gehäuses erfolgen. Anschließend werden die vorbereiteten und zusammengebauten Elemente in eine aus einem elektrisch nichtleitenden Material, vorzugsweise Kunststoff, hergestellte Schale mit einer oder mehreren Rillen gelegt, so dass die einzelnen Quetschverbindungen voneinander elektrisch isoliert liegen. Außerdem können in der Schale Vertiefungen für das erste und ggf. für die weiteren Bauteile vorgesehen sein.

Abschließend wird die Schale mit von einem im Spritzgussverfahren hergestellten Kunststoffmantel zur Bildung des. Gehäuses umgeben.

Im Folgenden wird anhand eines Ausführungsbeispiel die Erfindung näher verdeutlicht.

Mit 1 ist ein elektronisches Bauteil bezeichnet. Bei diesem Ausführungsbeispiel handelt es sich um einen Sensorbaustein 1 mit zwei Anschlussfahnen 2, 3, die mit den Leitungen 5, 6 eines zweiadrigen Kabels 4 verbunden sind. Dazu ist für jede Verbindung eine Quetschverbindung 7 bzw. 8 vorgesehen, die jeweils aus zwei hintereinander angeordneten Quetschhülsen 9, 10 besteht, die über einen Verbindungssteg 11 miteinander verbunden sind.

In jede dem Sensorbaustein zugewandte Quetschhülse 9 wird das Ende einer Anschlussfahne 2 bzw. 3 eingelegt und durch Zusammendrücken der Quetschhülse mit der jeweiligen Anschlussfahne 2 bzw. 3 leitend verbunden. Dasselbe geschieht mit den abisolierten Enden der Leitungen 5, 6 in den dem Kabel 4 zugewandten Quetschhülsen 10, so dass die Leitungen 5, 6 mit den Anschlussfahnen 2, 3 elektrisch leitend verbunden sind.

In den dem Kabel 4 zugewandten Quetschhülsen 10 kann zusätzlich ein weiteres Bauteil z. B. Kondensator 12 angeschlossen werden, wobei dessen Anschlussdrähte in die Quetschverbindung 7, 8 einbezogen werden.

Die derart verbundenen Bauteile 1, 12 werden in eine Schale 13 aus Kunststoff gelegt, die sich insbesondere dadurch auszeichnet, dass zwischen den Quetschverbindungen 7, 8 ein Steg 14 verläuft, der diese voneinander elektrisch isoliert.

Anschließen wird die Schale 13 umgossen, wobei der Guss eine Außenkontur erhält, die dem jeweiligen Einsatzgebiet angepasst ist.

## Patentansprüche

1. Elektronisches Gerät, insbesondere in einem Kraftfahrzeug, mit einem in einem Gehäuse angeordneten elektronischen Bauteil, das eine oder mehrere Anschlussfahnen aufweist, und mit einem in das Gehäuse führenden Kabel, das von einer entsprechenden Anzahl von Leitungen gebildet ist, **dadurch gekennzeichnet, dass** jede Anschlussfahne (2, 3) mit der ihr zugeordneten Leitung (5, 6) im Gehäuse mittels einer Quetschverbindung (7, 8) elektrisch leitend verbunden ist.

2. Gerät nach Anspruch 1, **dadurch gekennzeichnet, dass** jede Quetschverbindung (7, 8) aus zwei elektrisch leitend miteinander verbundenen Quetschhülsen (9, 10) besteht, wobei die eine Quetschhülse (9) das Ende jeweils einer Anschlussfahne (2, 3) und die andere (10) das Ende jeweils einer Leitung (5, 6) aufnimmt.

3. Gerät nach Anspruch 2, **dadurch gekennzeichnet, dass** in der Quetschhülse (10) für die Leitung (5, 6) außerdem die Anschlussfahnen eines weiteren elektronischen Bauteils (12) aufgenommen sind.

4. Gerät nach einem der vorhergehenden Ansprüche, **dadurch gekennzeichnet, dass** das Gehäuse aus einer aus Kunststoff hergestellten Schale (13) mit einer oder mehreren jeweils durch einen Steg (14) getrennte Rillen, in denen die Quetschhülsen (9, 10) der einzelnen Quetschverbindungen (7, 8) voneinander elektrisch isoliert liegen.

5. Gerät nach Anspruch 4, **dadurch gekennzeichnet, dass** in der Schale (13) Vertiefungen für das erste und das weitere Bauteil (1, 12) vorgesehen sind.

6. Gerät nach Anspruch 5, **dadurch gekennzeichnet, dass** die Schale (13) mit von einem im Spritzgussverfahren hergestellten Kunststoffmantel zur Bildung des Gehäuses umgeben ist.

7. Gerät nach einem der vorhergehenden Ansprüche, **dadurch gekennzeichnet, dass** das erste elektronische Bauteil ein Sensor (1) ist.
